# FASCICULE DE BREVET EUROPEEN

(11) **EP 1 376 766 B1**
(45) Date de publication et mention de la délivrance du brevet: **03.06.2009**
(21) Numéro de dépôt: 03291510.0
(22) Date de dépôt: 20.06.2003
(51) Int. Cl.: H01R 4/64

(54) **Système de fixation d'une cosse de raccordement électrique**
Befestigungsanordnung einer elektrischen Anschlussklemme
Holding arrangement voor an electric terminal

(30) Priorité: 27.06.2002 FR 0207980
(43) Date de publication de la demande: 02.01.2004
(73) Titulaire: M. Dubuis et Compagnie, 41034 Blois Cedex (FR)
(72) Inventeur: Gasselin, Benoit, 41000 Blois (FR)
(74) Mandataire: Chambon, Gérard

(56) Documents cités:
- EP-A- 0 575 259
- EP-A- 0 878 034
- DE-U- 20 102 063

## Description

L'invention concerne un système de fixation d'une cosse de raccordement électrique sur un élément et notamment sur l'âme d'un rail de voie ferrée pour disposer, par exemple, un capteur ou assurer un contact de masse.

Pour l'application précitée, il existe de nombreux systèmes sous forme d'inserts tel celui décrit dans le brevet EP-0 575 259 au nom du demandeur et comportant une bague formée d'une collerette percée et d'une partie tubulaire de forme extérieure cylindrique dont l'alésage intérieur est au moins en partie tronconique en s'évasant du côté opposé à ladite collerette et qui est prévue pour être introduite dans un trou cylindrique ménagé dans l'élément à équiper.

Dans ces systèmes antérieurs, on utilise en outre une cheville pourvue d'une tête tronconique et d'un prolongement, ladite tête étant destinée à être enfilée dans la bague tandis que le prolongement est fileté pour permettre la fixation de la cosse au moyen d'un écrou.

L'ensemble ainsi constitué par la bague et la cheville est mis en place dans le trou de l'élément à équiper, tel l'âme d'un rail, par exemple comme décrit dans le brevet Européen précité, au moyen d'un outil qui exerce une force de traction sur la cheville pour que sa tête tronconique entre en force dans ladite bague, laquelle subit alors une expansion, ce que l'on ne peut pas obtenir avec un dispositif du type de celui décrit dans le document DE-201 02 063-U.

Toutefois dans le cas du brevet EP-0 575 259, le prolongement de la cheville, qui dépasse de l'élément, avant la mise en place de la cosse, peut s'avérer être une gêne, par exemple dans le cas particulier de travaux de maintenance sur les rails de chemins de fer.

Dans le document Allemand susmentionné, non seulement il s'agit d'un dispositif à simple serrage sans expansion, mais la tige filetée de la vis utilisée dépasse, avant la mise en place de la cosse, de la même manière que le prolongement de la cheville précitée à propos du brevet Européen, pour en outre un encombrement au final (après mise en place de la cosse) plus important.

C'est pourquoi l'inventeur a cherché et trouvé un autre système qui conserve les avantages du système précité à propos du brevet Européen et notamment les avantages de l'expansion, mais qui offre d'autres avantages, en particulier en supprimant, ou pour le moins en réduisant au mieux, son encombrement. L'inventeur a su remettre en cause la conception de cet art antérieur.

A cet effet, le système selon l'invention du type précité, c'est-à-dire comportant une bague formée d'une collerette percée et d'une partie tubulaire de forme extérieure cylindrique dont l'alésage intérieur est au moins en partie tronconique en s'évasant du côté opposé à ladite collerette et qui est prévue pour être introduite dans un trou cylindrique ménagé dans l'élément à équiper, est par contre remarquable en ce qu'il comporte en outre, d'une part, une douille de forme extérieure tronconique qui est taraudée intérieurement et qui est destinée à être enfilée par sa partie rétrécie dans la bague, du côté opposé à sa collerette, et, d'autre part, une vis dont le filetage extérieur de la tige est conjuguée du filetage intérieur de la douille afin de coopérer entre eux par vissage pour fixer la cosse entre la tête de la vis et la collerette de la bague.

De la sorte, on comprend qu'avant la fixation de la cosse, pratiquement, seule la collerette de la bague dépasse de l'élément.

Selon un mode de réalisation, le taraudage de la douille est interrompu avant la limite de son extrémité la plus large.

Ce mode de réalisation non obligatoire présente notamment l'avantage, dans le cas d'une utilisation dans un ajour traversant une paroi comme l'âme d'un rail, d'éviter un vissage du mauvais côté, c'est-à-dire par introduction de la tige de la vis du côté opposé à la collerette.

Selon un mode de réalisation, la collerette est percée par un orifice d'un diamètre intérieur légèrement supérieur au diamètre extérieur de la tige de la vis pour son introduction, mais légèrement inférieur au plus petit diamètre extérieur de la douille.

Avantageusement, la vis est pourvue sous sa tête d'une gorge de retenue pour au moins une rondelle et de préférence dans ce cas, ladite gorge est prévue pour recevoir et retenir une rondelle de serrage et une rondelle antifriction.

L'invention sera bien comprise à la lecture de la description qui va suivre et qui se réfère aux dessins annexés dans lesquels :
- la figure 1 est une vue en coupe d'une partie du système selon l'invention au cours de la mise en place de la bague et de la douille dans un élément à équiper,
- la figure 2 correspond à la figure 1 après mise en place de la bague et de la douille,
- la figure 3 est une vue en bout du côté de la collerette du système des figures 1 et 2,
- la figure 4 montre l'ensemble de la figure 2 avec en éclaté la vis de fixation et la cosse à fixer.
- la figure 5 est une coupe selon V-V de la figure 3, représentant toutefois le système après fixation de la cosse par la vis sur l'élément.

Le système selon l'invention représenté sur les dessins comporte une bague 1 munie d'une partie tubulaire 1a et d'une collerette 1b.

La partie tubulaire 1a présente une forme extérieure cylindrique et un alésage intérieur au moins en partie tronconique.

La partie tubulaire 1a de la bague 1 est destinée à venir se loger dans un trou cylindrique 2 d'un élément 3 à équiper jusqu'à ce que la collerette 1b de ladite bague vienne s'appliquer sur ledit élément.

L'élément 3 est comme déjà dit par exemple constitué par l'âme d'un rail de voie ferrée.

Dans cet exemple, mais ce n'est pas obligatoire, comme il sera expliqué ci-après, le trou 2 est formé par un perçage qui traverse de part en part l'élément 3.

Le système comporte en outre une douille 4 qui a une forme extérieure tronconique de même conicité que celle de l'alésage intérieur de la partie tubulaire 1a de la bague 1. La douille 4 est en outre pourvue d'un taraudage intérieur cylindrique 4a qui est, dans ce mode de réalisation, interrompu avant la limite de son extrémité la plus large.

Comme le montrent bien les dessins, la douille 4 est prévue pour venir se loger dans l'alésage intérieur tronconique de la partie tubulaire 1a de la bague, ladite douille 4 étant enfilée dans la bague par sa partie rétrécie.

La collerette 1b est également percée en son centre par un orifice 1c mais comme on peut le voir, cet orifice 1c présente un diamètre un peu inférieur au plus petit diamètre de la douille 4.

L'ensemble constitué par la bague 1 et la douille 4 peut être pré-assemblé, cet ensemble étant alors introduit dans le trou 2 de l'élément 3 jusqu'à ce que la collerette 1b vienne s'appliquer sur l'élément 3.

On comprend toutefois que dans ce cas, le trou 2 pourrait être borgne, c'est-à-dire non traversant.

Afin de bloquer la douille tronconique 4 dans la partie tubulaire 1a de la bague 1, c'est-à-dire pour passer de la figure 1 à la figure 2, on peut avantageusement utiliser un outil approprié qui est notamment muni d'une tige filetée destinée à coopérer avec le taraudage de ladite douille et qui est susceptible d'exercer un effet de traction permettant à la douille 4 de s'introduire en force dans la bague 1 et de provoquer une certaine expansion de cette dernière.

A cet effet, l'ensemble bague 1 et douille 4 est d'abord vissé sur la tige filetée de l'outil avant d'être mis en place dans le trou 2 de l'élément 3.

Après la traction exercée sur la douille 4, comme expliqué ci-avant, il suffit de dévisser la tige de l'outil pour la retirer de ladite douille 4.

On assure ainsi une bonne fixation comme représenté sur la figure 2.

On comprend qu'avec une telle configuration la seule partie qui fait saillie d'un côté de l'élément 3 est la collerette 1b, une petite partie de la douille 4, voire de la bague 1, pouvant éventuellement faire légèrement saillie de l'autre côté dudit élément.

Pour fixer la cosse 5 (figures 4, 5) sur l'élément 3, le système comporte en outre une vis 6 munie d'une tête 6a, par exemple à pans, et d'une tige filetée 6b dont le filetage est conjugué du taraudage de la douille 4.

Le diamètre de l'orifice 1c de la collerette 1b de la bague 1 est bien sûr prévu pour laisser un passage suffisant à la tige filetée 6b.

Comme le montrent en outre les dessins, la tige filetée 6b comporte éventuellement une goutte 6c de frein de filet qui permet au moment de la pose un freinage de la vis afin d'empêcher un desserrage intempestif.

Comme le montre la figure 5, la vis 6 permet donc par vissage de sa tige 6b dans la douille 4 de venir enserrer la cosse 5 entre, directement ou non, sa tête 6a et la collerette 1b.

Du fait que le taraudage 4d de la douille 4 est limité en longueur comme précisé ci-avant, l'opérateur ne peut pas par erreur visser la vis 6 du mauvais côté.

En outre ici, la vis 6 est pourvue d'une rondelle 7 conique et élastique de serrage et d'une rondelle 8 antifriction pour les raisons et les avantages évoqués dans le brevet EP-0 878 034 au nom de même demandeur.

Pour faciliter le montage et rendre les rondelles 7 et 8 imperdables, au moins la rondelle 8 est clipsée dans une gorge 6d (figure 5) ménagées sous la tête 6a de la vis 6.

Outre l'avantage de supprimer les risques d'oubli des rondelles, un tel assemblage permet aussi d'éviter tout risque d'inversion par l'opérateur de l'ordre de montage des rondelles, en imposant de plus, si besoin est, un sens correct pour le montage de la rondelle antifriction dont éventuellement seule une face est traitée antifriction comme décrit dans le brevet précité.

Comme déjà dit, le trou 2 pourrait ne pas être traversant. De même, si la cosse 5 est ici indépendante, elle pourrait être d'une seule pièce avec la bague 4 et sa collerette.

Enfin, l'invention n'est évidemment pas limitée à la mise en place d'une cosse de raccordement électrique sur un rail, l'élément 3 pouvant être tout autre élément nécessitant une telle cosse de raccordement électrique.

## Revendications

1. Système de fixation d'une cosse (5) de raccordement électrique sur un élément (3), comportant une bague (1) formée d'une collerette (1 b) percée et d'une partie tubulaire (1a) de forme extérieure cylindrique dont l'alésage intérieur est au moins en partie tronconique en s'évasant du côté opposé à ladite collerette et qui est prévue pour être introduite dans un trou (2) cylindrique ménagé dans l'élément (3) à équiper, ***caractérisé* en ce qu'**il comporte en outre, d'une part, une douille (4) de forme extérieure tronconique qui est taraudée intérieurement et qui est destinée à être enfilée par sa partie rétrécie dans la bague (1), du côté opposé à sa collerette (1b), et, d'autre part, une vis (6) dont le filetage extérieur de la tige (6b) est conjugué du filetage intérieur de la douille (4) afin de coopérer entre eux par vissage pour fixer la cosse (5) entre la tête (6a) de la vis (6) et la collerette (1 b) de la bague (1).

2. Système selon la revendication 1, ***caractérisé* en ce que** le taraudage (4a) de la douille (4) est interrompu avant la limite de son extrémité la plus large.

3. Système selon l'une des revendications 1 et 2, ***caractérisé* en ce que** la collerette (1b) est percée par un orifice (1c) d'un diamètre intérieur légèrement supérieur au diamètre extérieur de la tige (6b) de la vis (6) pour son introduction, mais légèrement inférieur au plus petit diamètre extérieur de la douille (4).

4. Système selon l'une des revendications 1 à 3, ***caractérisé* en ce que** la vis (6) est pourvue sous sa tête d'une gorge (6d) de retenue pour au moins une rondelle (7,8).

5. Système selon la revendication 4, ***caractérisé* en ce que** la gorge (6d) de la tige (6b) de la vis (6) est prévue pour recevoir et retenir une rondelle de serrage (7) et une rondelle antifriction (8).

## Claims

1. System for fastening an electric connecting terminal (5) on an element (3), comprising a ring (1) formed by a drilled collar (1b) and a tubular portion (1a) of cylindrical external shape the internal bore of which is at least in part the shape of a truncated cone flaring outwards on the opposite side to said collar and which is designed to be introduced into a cylindrical hole (2) formed in the element (3) to be fitted, **characterised in that** it additionally comprises, firstly, a socket (4) which is externally the shape of a truncated cone and is tapped internally and designed to be inserted by its reduced portion into the ring (1) on the opposite side to its collar (1b), and, secondly, a screw (6) the external thread of the shank (6b) of which is matched to the internal thread of the socket (4) in order to co-operate with one another by screwing to fasten the terminal (5) between the head (6a) of the screw (6) and the collar (1b) of the ring (1).

2. System according to claim 1, **characterised in that** the tapping (4a) of the socket (4) is interrupted before the limit of its widest end.

3. System according to one of claims 1 and 2, **characterised in that** the collar (1b) is drilled with an orifice (1c) with an internal diameter slightly greater than the external diameter of the shank (6b) of the screw (6) for its introduction, but slightly less than the smallest external diameter of the socket (4).

4. System according to one of claims 1 to 3, **characterised in that** under its head the screw (6) is provided with a retaining groove (6d) for at least one washer (7, 8).

5. System according to claim 4, **characterised in that** the groove (6d) of the shank (6b) of the screw (6) is designed to receive and retain a clamping washer (7) and an anti-friction washer (8).

## Patentansprüche

1. System zur Befestigung einer elektrischen Anschlussklemme (5) an einem Element (3), umfassend einen Ring (1), der aus einem Flansch (1b) gebildet ist, der von einem rohrförmigen Teil (1a) mit zylindrischer Außenform durchbohrt ist, dessen innere Bohrung zumindest teilweise kegelförmig ist und sich auf der dem Flansch gegenüberliegenden Seite weitet, und der zum Einsetzen in eine zylindrische Öffnung (2) vorgesehen ist, die in dem zu bestückenden Element (3) gebildet ist, ***dadurch gekennzeichnet,* dass** das System ferner einerseits eine außen kegelförmige Hülse (4) mit Innengewinde umfasst, die vorgesehen ist, um mit ihrem verengten Teil auf der dem Flansch (1 b) gegenüberliegenden Seite des Rings (1) in den Flansch einzugreifen, und andererseits eine Schraube (6), von der das Außengewinde des Schafts (6a) sich mit dem Innengewinde der Hülse (4) vereinigt, um durch Verschraubung zusammenzuwirken, um die Klemme (5) zwischen dem Kopf (6a) der Schraube (6) und dem Flansch (1 b) des Rings (1) zu fixieren.

2. System nach Anspruch 1, ***dadurch gekennzeichnet,* dass** das Innengewinde (4a) der Hülse (4) vor der Grenze ihres breiteren Endes unterbrochen ist.

3. System nach einem der Ansprüche 1 und 2, ***dadurch gekennzeichnet,* dass** der Flansch (1b) von einer Öffnung (1c) durchgriffen ist, deren Innendurchmesser geringfügig größer ist als der Außendurchmesser des Schafts (6b) der Schraube (6), um die Schraube einzuführen, jedoch geringfügig kleiner als der kleinste Außendurchmesser der Hülse (4).

4. System nach einem der Ansprüche 1 bis 3, ***dadurch gekennzeichnet,* dass** die Schraube (6) unter ihrem Kopf mit einer Nut (6d) zum Halten wenigstens einer Unterlegscheibe (7, 8) versehen ist.

5. System nach Anspruch 4, ***dadurch gekennzeichnet,* dass** die Nut (6d) des Schafts (6b) der Schraube (6) für die Aufnahme und zum Halten einer Anschlussscheibe (7) und einer Antifriktionsscheibe (8) vorgesehen ist.
